# EUROPÄISCHE PATENTSCHRIFT

(11) **EP 1 628 828 B1**
(45) Veröffentlichungstag und Bekanntmachung des Hinweises auf die Patenterteilung: **14.04.2010**
(21) Anmeldenummer: 04733566.6
(22) Anmeldetag: 18.05.2004
(51) Int. Cl.: B41F 13/20

(54) **DORNVERRIEGELUNGSEINHEIT FÜR DRUCKWALZENDORNE IN EINER ROTATIONSDRUCKMASCHINE**
MANDREL LOCKING UNIT FOR PRINTING ROLLER MANDRELS IN A ROTARY PRINTING MACHINE
UNITE DE BLOCAGE DE MANDRIN CONCUE POUR LES MANDRINS DE ROULEAU IMPRIMEUR D'UNE PRESSE ROTATIVE

(30) Priorität: 23.05.2003 DE 10323805
(43) Veröffentlichungstag der Anmeldung: 01.03.2006
(73) Patentinhaber: Windmöller & Hölscher KG, 49525 Lengerich (DE)
(72) Erfinder: RASCH, Georg, 48329 Havixbeck (DE); MIESELER, Hans-Jörg, 49479 Ibbenbüren (DE)
(86) Internationale Anmeldenummer: PCT/EP2004/005488
(87) Internationale Veröffentlichungsnummer: WO 2004/103706

(56) Entgegenhaltungen:
- DE-A- 19 705 369
- DE-C- 543 117
- US-A- 2 460 504
- US-A- 3 147 702

## Beschreibung

Die Erfindung betrifft eine Dornverriegelungseinheit nach dem Oberbegriff des Anspruchs 1.

Zur Abwicklung von verschiedenen Druckaufträgen ist es häufig notwendig, die Druckformen zu wechseln. Zum Stand der Technik gehören daher Druckwalzen, welche Druckwalzendorne umfassen, von denen Druckwalzenhülsen - die so genannten Sleeves - abgezogen und wieder aufgeschoben werden können. Um die Sleeves wechseln zu können, ohne die Druckwalze aus der Druckmaschinen entfernen zu müssen, sind die Druckwalzendorne gewöhnlich einendig fliegend gelagert. Das freie Ende wird im Druckbetrieb von einem Lager umfasst, das zum Zwecke des Sleevewechsels entfernt werden kann. Im Rahmen der vorliegenden Erfindung sind alle an einem Druckprozess beteiligten Walzen als Druckwalzen zu verstehen.

Die Patentschrift DE 197 05 369 A1 zeigt beispielsweise eine derartige Druckmaschine. Jeder am Druckprozess beteiligten Walze ist ein Lagerbock zugeordnet, der nach dem Lösen der Lagerverbindung zur Walze relativ zu dieser verfahrbar ist. Das eigentliche Lager befindet sich in einem Lagerkopf. Dieser ist in zur Achse der Walze parallelen Führungen verfahrbar. Das Verfahren erfolgt durch eine Kolbenzylindereinheit. Die Einheit, bestehend aus dem Lager, dem Dornaufnahmeelement, den Führungen und der Kolbenzylindereinheit, wird häufig auch als Dornverriegelungseinheit bezeichnet.

Nachteilig bei dieser Konstruktion ist allerdings, dass die Dornverriegelungseinheit eine aufbaubedingte Bautiefe aufweist, welche sich mindestens aus der Tiefe des Lagerkolbens und dem maximalen Hub der Kolbenzylindereinheit zusammensetzt. Diese Bautiefe verursacht an der Bedienungsseite der Druckmaschine einen Platzverbrauch, der sich einschränkend auf die komfortable Bedienbarkeit der Druckmaschine auswirkt.

Die US 3,147,702 weist eine ähnliche Dornverriegelungseinheit auf, bei der jedoch nicht das Lager von der Walze, sondern der Walzenzapfen von der Walze abgezogen wird. Der Wellenzapfen ist also Bestandteil der Dornverriegelungseinheit. Der Wellenzapfen ist bei dieser Anordnung von dem als Hohlraum ausgebildeten Kolben umgeben. Jedoch ist auch bei dieser Dornverriegelungseinheit die sehr große Bautiefe nachteilig.

Aufgabe der Erfindung ist es daher, eine Dornverriegelungseinheit vorzuschlagen, die eine kompaktere Bauform mit einer geringeren Bautiefe aufweist.

Die Aufgabe wird gelöst durch eine Dornverriegelungseinheit mit den Merkmalen nach Anspruch 1.

Hierbei ist die Grenzfläche - wie im Oberbegriff des Hauptanspruchs ausgeführt - der Teil der Oberfläche des Kolbens, welcher den Druckraum des Druckmittelzylinders begrenzt.

Das Dornaufnahmeelement ist ein zur Aufnahme des Dornes an der Dornauflagefläche geeignetes Bauteil. Da der Dorn an seiner Auflagefläche mit Hilfe von Lagern gehaltert wird, umschließt dieses Bauteil in der Regel auch dieses oder diese Lager. In der Regel ist das Dornaufnahmeelement als Hülse ausgeführt. Um das Dornaufnahmeelement zu verschieben, ist es mit dem Kolben an einer Verbindungsstelle verbunden.

In einer vorteilhaften Ausführung der Erfindung ist der Abstand zwischen der Grenzfläche und der Verbindungsstelle kleiner als drei Viertel des maximalen Hubs des Kolbens in dem Zylinder.

In einer besonders bevorzugten Ausführungsform ist der Abstand zwischen der Grenzfläche und der Verbindungsstelle kleiner als die Hälfte des maximalen Hubs des Kolbens in dem Zylinder. Eine solche Ausführung bietet einen guten Kompromiss zwischen einer kompakten Bauweise und einer sicheren Führung des Dornaufnahmeelements in der Führungshülse, beispielsweise um ein Verkanten zu verhindern. Selbstverständlich kann der Abstand noch bedeutend kleiner sein.

Vorteilhaft bei der Ausführung der vorliegenden Erfindung ist auch, wenn es die Konstruktion ermöglicht, dass der Verfahrbereich des Dornaufnahmeelements und der Druckraum, in dem sich der Kolben bewegen kann, in axialer Richtung in einander übergehen. Unter anderem auf diese Weise kann auf die Kolbenstange, die bei bekannten Dornverriegelungseinheiten mindestens so lang ist wie der maximale Hub des Kolbens, sogar ganz verzichtet werden.

Wenn der Druckraum und der Verfahrbereich in einander übergehen ist es vorteilhaft, wenn der Innendurchmesser des Druckmittelzylinders größer ist als der Außendurchmesser des Dornaufnahmeelements.

Auf diese Weise ist eine direkte Kraftübertragung von dem Kolben auf das Dornaufnahmeelement gewährleistet.

Besonders vorteilhaft ist es, wenn der Kolben eine Scheibe ohne Kolbenstange ist. Da dann das Dornaufnahmeelement die Führungsfunktion der Kolbenstange übernimmt, muss dieses eine größere Baulänge als der maximale Hub des Kolbens besitzen.

Um eine sichere Verbindung zwischen dem Kolben und dem Dornaufnahmeelement zu gewährleisten, ist es von Vorteil, eine Schraubverbindung zwischen diesen beiden Elementen vorzusehen.

In einer vorteilhaften Ausgestaltung der Erfindung sind sowohl das Dornaufnahmeelement als auch der Druckmittelzylinder kreiszylinderförmig ausgestaltet. Die Symmetrieachsen dieser beiden kreiszylinderförmigen Bauteile verlaufen parallel zueinander, fluchten aber nicht. Es ergibt sich also eine leichte azentrische Verbindung zwischen diesen beiden Bauteilen, was den Vorteil bietet, dass das Dornaufnahmeelement auf einer Seite der Führungsbuchse angeordnet sein kann. Wirken in einer Druckmaschine zwei Druckwalzen mit einem geringen Außendurchmesser zusammen, so ist der minimale Außendurchmesser durch die Dimensionen der Dornverriegelungseinheit gegeben. Wird das Dornaufnahmeelement versetzt angeordnet, so kann der minimale Abstand nochmals verringert werden, so dass es damit möglich ist, die minimale Drucklänge der Druckmaschine zu reduzieren.

Die vorliegende Erfindung findet vorteilhafterweise Verwendung in Flexo- oder Tiefdruckmaschinen, ist aber auch in Druckmaschinen, die nach anderen Prinzipien arbeiten, einsetzbar.

Ein Ausführungsbeispiel der Erfindung geht aus der nachfolgenden Beschreibung und der Zeichnung hervor.

Die einzelnen Figuren zeigen:
- Fig. 1: eine erfindungsgemäße Dornverriegelungseinheit mit umschlos- sener Dornauflagefläche,
- Fig. 2: eine erfindungsgemäße Dornverriegelungseinheit mit freigegebener Dornauflagefläche,
- Fig. 3: Ansicht III - III der Dornverriegelungseinheit gemäß Fig. 1.

Die Figuren 1 und 2 zeigen eine Dornverriegelungseinheit 1, die im wesentlichen aus einem Druckmittelzylinder 2 besteht. Der Druckmittelzylinder 2 weist einen Druckraum 3 auf, in dem ein Kolben 4 verschiebbar ist. Der Kolben 4 weist an seinem Außenumfang einen Dichtungsring 5 auf, welcher bekanntermaßen verhindert, dass Druckluft von der einen Seite auf die andere Seite des Kolbens 4 gelangt. Die Druckluft wird durch die Druckluftzuführungen 6, 7 in den Druckraum 3 eingeleitet. Der Druckmittelzylinder 2 weist abseits des Druckraums 3 einen Führungsbereich 8 auf, in dem das Dornaufnahmeelement 9 verschieblich gelagert ist. Der Druckraum 3 und der Führungsbereich 8 sind durch das Dornaufnahmeelement 9 und die Dichtung 10 voneinander getrennt. In einem Abschnitt mit erweitertem Innendurchmesser trägt das Dornaufnahmeelement 9 ein Lager 11, beispielsweise ein Wälzlager, das die Dornauflagefläche 12 des Druckwalzendorns 13 zu umschließen vermag. Um die durch die Zuführung von Druckluft auf den Kolben 4 wirkende Kraft auf das Dornaufnahmeelement 9 zu übertragen, sind beide Bauteile auf nicht näher dargestellte Weise miteinander verbunden. Diese Verbindung wird vorteilhafterweise mit einer Schraube hergestellt.

Im in Fig. 1. dargestellten Betriebszustand wird der Druckraum über die Druckluftzuführung 6 mit Druckluft beaufschlagt, so dass sich der Kolben 4 in axialer Richtung auf den Druckwalzendorn 13 zu bewegt. Eine axiale Führung des Kolbens 4 ist durch die Führung des Dornaufnahmeelements 9 in dem Druckmittelzylinder 2 sichergestellt. Während des Druckbetriebes bleibt der Druckraum 3 mit Druckluft beaufschlagt, so dass keine ungewollte Trennung von Lager 11 und Dornauflagefläche 12 auftritt.

Um den in Fig. 2 dargestellten Betriebszustand zu erreichen, wird der Druckraum über die Druckluftzuführung 7 mit Druckluft beaufschlagt, so dass sich der Kolben 4 und mit ihm das Dornaufnahmeelement 9 von dem Druckwalzendorn 13 weg bis in seine in der Fig. 2. gezeigte Endposition bewegt. Nach der Freigabe der Druckwalzenauflagefläche 12 können der Druckwalzendorn 13 und die Dornverriegelungseinheit 1 relativ zueinander bewegt werden. Im gezeigten Ausführungsbeispiel wird die Dornverriegelungseinheit 1 in Richtung des Pfeiles x bewegt. Zu diesem Zweck weist der Druckmittelzylinder 2 an zumindest einer Stelle einen Durchbruch 14 auf.

Die Fig. 3 zeigt die leicht versetzte Anordnung des Kolbens 4 und des Dornaufnahmeelements 9, um den Abstand zwischen Dornaufnahmeelement 9 und der Außenkante des Druckmittelzylinders 2 auf der Seite des Durchbruchs 14 zu minimieren.

| **Bezugszeichenliste** | |
|---|---|
| 1 | Dornverriegelungseinheit |
| 2 | Druckmittelzylinder |
| 3 | Druckraum |
| 4 | Kolben |
| 5 | Dichtungsring |
| 6 | Druckluftzuführung |
| 7 | Druckluftzuführung |
| 8 | Führungsbereich |
| 9 | Dornaufnahmeelement |
| 10 | Dichtung |
| 11 | Lager |
| 12 | Dornauflagefläche |
| 13 | Druckwalzendorn |
| 14 | Durchbruch |
| x | Bewegungsrichtung der Dornverriegelungseinheit |

## Patentansprüche

1. Dornverriegelungseinheit (1) für eine Rotationsdruckmaschine, mit
- einem einen Hohlkörper bildenden Dornaufnahmeelement (9), das in seinem Inneren ein Lager (11) zur Aufnahme eines eine Dornauflagefläche (12) aufweisenden Druckwalzendomes (13) umschließend aufnimmt, und das zwischen einer Aufnahmestellung, in der der Druckwalzendorn (13) mit dem Lager (11) in Eingriff ist, und einer Freigabestellung verschieblich ist, in der der Druckwalzendorn (13) mit dem Lager (11) außer Eingriff ist,
- einem einen Druckraum (3) und einen darin befindlichen Kolben (4) aufweisenden Druckmittelzylinder (2) zur Verschiebung des Dornaufnahmeelementes (9) zwischen der Aufnahmestellung und der Freigabestellung, wobei der Kolben (4) den Druckraum (3) an einer Grenzfläche begrenzt und an einer Verbindungsstelle mit dem Domaufnahmelement (9) zur Übertragung der zur Verschiebung desselben benötigten Kraft verbunden ist,
**dadurch gekennzeichnet,**
- **dass** der Abstand zwischen der Grenzfläche und der Verbindungsstelle kleiner ist als der maximale Hub des Kolbens (4) in dem Druckmittelzylinder (2),
- **dass** der Innendurchmesser des Druckmittelzylinders (2) größer ist als der Außendurchmesser des Dornaufnahmeelements (9) und
- **dass** der Druckmittelzylinder einen in der Freigabestellung des Dornaufnahmeelementes (9) offenen Durchbruch (14) aufweist, so dass Druckwalzendorn (13) und Dornverriegelungseinheit (1) durch Bewegung relativ zueinander voneinander trennbar sind.

2. Dornverriegelungseinheit (1) nach Anspruch 1,
**dadurch gekennzeichnet, dass**
der Abstand zwischen der Grenzfläche und der Verbindungsstelle kleiner ist als drei Viertel des maximalen Hubs des Kolbens (4) in dem Druckmittelzylinder (2).

3. Dornverriegelungseinheit (1) nach einem der vorstehenden Ansprüche,
**dadurch gekennzeichnet, dass**
der Abstand zwischen der Grenzfläche und der Verbindungsstelle kleiner ist als die Hälfte des maximalen Hubs des Kolbens (4) in dem Druckmittelzylinder (2).

4. Dornverriegelungseinheit (1) nach einem der vorstehenden Ansprüche,
**dadurch gekennzeichnet, dass**
Teile des Dornaufnahmeelements (9) in dem Druckmittelzylinder (2) verfahrbar sind.

5. Dornverriegelungseinheit (1) nach einem der vorstehenden Ansprüche,
**dadurch gekennzeichnet, dass**
der Kolben (4) eine Scheibe ohne Kolbenstange ist.

6. Dornverriegelungseinheit (1) nach einem der vorstehenden Ansprüche,
**dadurch gekennzeichnet, dass**
die Verbindungsstelle zwischen dem Kolben (4) und dem Dornaufnahmeelement (9) eine Schraubverbindung aufweist.

7. Dornverriegelungseinheit (1) nach einem der vorstehenden Ansprüche,
**dadurch gekennzeichnet, dass**
das Dornaufnahmeelement (9) und der Druckmittelzylinder (2) kreiszylinderförmig sind, und dass deren Symmetrieachsen parallel mit Abstand zueinander verlaufen.

## Claims

1. Mandrel-locking unit (1) for a rotary printing machine with
- a mandrel-mounting element (9) that forms a hollow body and accommodates in an enclosed form in its interior a bearing (11) for mounting a print roller mandrel (13) having a mandrel-supporting surface (12) and that can be slid between a mounting position in which the print roller mandrel (13) is in mesh with the bearing (11) and a release position in which the print roller mandrel (13) is out of mesh with the bearing (11),
- a pressurizing medium cylinder (2) comprising a pressure chamber (3) and a piston (4) located inside it for sliding the mandrel-mounting element (9) between the mounting position and the release position, where the piston (4) delimits the pressure chamber (3) at a boundary surface and is connected to the mandrel-mounting element (9) at a connecting point for the transfer of the force required for sliding the mandrel-mounting element,
**characterized in**
- **that** the distance between the boundary surface and the connecting point is smaller than the maximum stroke of the piston (4) in the pressurizing medium cylinder (2),
- **that** the inner diameter of the pressurizing medium cylinder (2) is larger than the outer diameter of the mandrel-mounting element (9) and
- **that** the pressurizing medium cylinder comprises a break-through (14) that is open in the release position of the mandrel-mounting element (9) so that the print roller mandrel (13) and the mandrel-locking unit (1) can be separated from one another by a movement in relation to one another.

2. Mandrel-locking unit (1) according to claim 1,
**characterized in that**
the distance between the boundary surface and the connecting point is smaller than three quarters of the maximum stroke of the piston (4) in the pressurizing medium cylinder (2).

3. Mandrel-locking unit (1) according to any of the preceding claims,
**characterized in that**
the distance between the boundary surface and the connecting point is smaller than half of the maximum stroke of the piston (4) in the pressurizing medium cylinder (2).

4. Mandrel-locking unit (1) according to any of the preceding claims,
**characterized in that**
parts of the mandrel-mounting element (9) can be displaced into the pressurizing medium cylinder (2).

5. Mandrel-locking unit (1) according to one of the preceding claims,
**characterized in that**
the piston (4) is a disk without a piston rod.

6. Mandrel-locking unit (1) according to one of the preceding claims,
**characterized in that**
the connecting point between the piston (4) and the mandrel-mounting element (9) has a screwed connection.

7. Mandrel-locking unit (1) according to one of the preceding claims,
**characterized in that**
the mandrel-mounting element (9) and the pressurizing medium cylinder (2) are shaped as circular cylinders and that their axes of symmetry extend parallel to the distance between one another.

## Revendications

1. Unité de blocage de mandrin (1) pour une presse rotative, avec
- un élément de réception de mandrin (9) formant un corps creux, qui reçoit, en l'entourant, dans son intérieur un palier (11) pour la réception d'un mandrin de rouleau imprimeur (13) présentant une face d'application de mandrin (12), et qui est déplaçable entre une position de réception, dans laquelle le mandrin de rouleau imprimeur (13) est en prise avec le palier (11), et une position de libération, dans laquelle le mandrin de rouleau imprimeur (13) est sorti de prise avec le palier (11),
- un vérin de moyen sous pression (2) présentant une enceinte de pression (3) et un piston (4) se trouvant dans celle-ci pour le déplacement de l'élément de réception de mandrin (9) entre la position de réception et la position de libération, où le piston (4) délimite l'enceinte de pression (3) à une face limite et est relié à un emplacement de liaison à l'élément de réception de mandrin (9) pour la transmission de la force nécessaire pour le déplacement de celui-ci,
**caractérisée en ce que**
- l'écart entre la face limite et l'emplacement de liaison est plus petit que la course maximale du piston (4) dans le vérin de moyen sous pression (2),
- **en ce que** le diamètre intérieur du vérin de moyen sous pression (2) est plus grand que le diamètre extérieur de l'élément de réception de mandrin (9) et
- **en ce que** le vérin de moyen sous pression présente un perçage (14) ouvert en position de libération de l'élément de réception de mandrin (9) de sorte que le mandrin de rouleau imprimeur (13) et l'unité de blocage de mandrin (1) sont séparables par un mouvement relatif l'un vers l'autre.

2. Unité de blocage de mandrin (1) selon la revendication 1, **caractérisée en ce que** l'écart entre la face limite et l'emplacement de liaison est plus petit que trois quarts de la course maximale du piston (4) dans le vérin de moyen sous pression (2).

3. Unité de blocage de mandrin (1) selon l'une des revendications précédentes, **caractérisée en ce que** l'écart entre la face limite et l'emplacement de liaison est plus petit que la moitié de la course maximale du piston (4) dans le cylindre de moyen sous pression (2).

4. Unité de blocage de mandrin (1) selon l'une des revendications précédentes, **caractérisée en ce que** des parties de l'élément de réception de mandrin (9) dans le cylindre de moyen sous pression (2) sont déplaçables.

5. Unité de blocage de mandrin (1) selon l'une des revendications précédentes, **caractérisée en ce que** le piston (4) est un disque sans tige de piston.

6. Unité de blocage de mandrin (1) selon l'une des revendications précédentes, **caractérisée en ce que** l'emplacement de liaison entre le piston (4) et l'élément de réception de mandrin (9) présente une liaison par vissage.

7. Unité de blocage de mandrin (1) selon l'une des revendications précédentes, **caractérisée en ce que** l'élément de réception de mandrin (9) et le vérin de moyen sous pression (2) ont une forme cylindrique circulaire, et **en ce que** leurs axes de symétrie s'étendent parallèlement avec un espacement entre eux.
